# EUROPÄISCHE PATENTSCHRIFT

(11) **EP 0 284 812 B1**
(45) Veröffentlichungstag und Bekanntmachung des Hinweises auf die Patenterteilung: **29.05.1991**
(21) Anmeldenummer: 88103262.7
(22) Anmeldetag: 03.03.1988
(51) Int. Cl.: B65H 5/22, B65H 3/08

(54) **Vorrichtung zum Transportieren von Bogen, beispielsweise Papierbogen**
Device for transporting sheets, e.g. paper sheets
Dispositif pour transporter des feuilles, par exemple des feuilles en papier

(30) Priorität: 28.03.1987 DE 3710258
(43) Veröffentlichungstag der Anmeldung: 05.10.1988
(73) Patentinhaber: Heidelberger Druckmaschinen Aktiengesellschaft, D-69019 Heidelberg (DE)
(72) Erfinder: Grützmacher, Bertold, Dipl.-Ing., D-6905 Schriesheim (DE); Blaser, Peter Th., Dipl.-Ing., D-6912 Dielheim (DE)
(74) Vertreter: Stoltenberg, Heinz-Herbert Baldo

(56) Entgegenhaltungen:
- GB-A- 1 303 056

## Beschreibung

Die Erfindung betrifft eine Vorrichtung zum Transportieren von Bogen gemäß Gattungsbegriff des Hauptanspruchs.

Vorrichtung zum Transportieren von Bogen beispielsweise Papierbogen, vorzugsweise unter Abnahme des obersten Bogens eines Bogenstapels mit einem den Bogen zufolge Unterdrucks ansaugenden Transportkopf werden Bogendruckmaschinen vorgeordnet, um mittels hin- und hergehender Transportköpfe von einem Bogenstapel die Bogen abzuheben und abzulegen unter Erzielung einer schuppenartigen Zubringung der Bogen. Das bedeutet, daß im Augenblick des Abhebens die sich oberhalb des Bogenstapels befindlichen Transportköpfe Saugluft erhalten, um dann nach Zurücklegen eines entsprechenden Transportweges von der Saugluft abgekuppelt zu werden zwecks übergabe des Bogens. Der Transportweg ist dabei abhängig von dem Weg des Transportkopfes.

Die GB-PS 1 303 056 zeigt einen solchen Transportkopf, bei dem in Saugkammern eingebettete zylindrische Rollkörper Bogenmaterial geradeaus transportieren. Die festgelegte Transportrichtung ist dabei einer optimalen exakten Förderung abträglich, da Abweichungen in Lage oder Form nicht korrigiert werden können.

Der Erfindung liegt die Aufgabe zugrunde, eine Vorrichtung der in Rede stehenden Art in herstellungstechnisch einfacher Weise so auszugestalten, daß unter Optimierung des Förderverhaltens mittels des Transportkopfes unterschiedlich große Bogen-Förderwege gegebenenfalls mit wählbarer Richtung zurücklegbar sind.

Diese Aufgabe wird durch die Merkmale des kennzeichnenden Teils des Anspruchs 1 gelöst. Die Unteransprüche betreffen vorteilhafte Weiterbildungen des Gegenstands des Anspruchs 1.

Zufolge derartiger Ausgestaltung ist eine Vorrichtung der in Rede stehenden Art von vergrößertem Einsatzbereich geschaffen. Mittels ein und desselben Transportkopfes lassen sich im Gegensatz zum Stand der Technik unterschiedlich große Bogen-Transportwege erreichen. Der Transportkopf selbst führt keine Transportbewegung aus. Er befindet sich stets oberhalb des Bogenstapels. Der jeweilig angesaugte obere Bogen gelangt nach Abnehmen in Reibschluß zu einem oder mehreren saugluftumfaßten Kugeln des Transportkopfes, und durch entsprechenden Antrieb der Kugeln erfolgt die Förderung zu einer entsprechenden Bogenstation. Dieses setzt selbstverständlich voraus, daß die Reibschlußkraft größer ist als die Ansaugkraft, um bei einer Drehung der Kugel den Bogen mitnehmen zu können. Der entsprechende Bogenweg kann dabei beispielsweise durch die jeweilige Antriebsdauer bestimmt werden. Mittels der über die Bogenanlagefläche des Transportkopfes vorstehenden Kuppel der um ihren ortsfesten Mittelpunkt in allen Richtungen drehbar gelagerten Kugel kann der Bogen in jeder beliebigen Richtung in seiner Ebene verschoben werden. Die Bewegungsrichtung des Bogens stimmt dann überein mit der Rotationsebene der Kugel. Bereits mittels zweier einander nicht gegenüberstehender, an der Kugel angreifender Reibradantriebe ist die Verlagerung des Bogens in alle verschiedene Richtungen durchführbar. Eine automatische Korrektur der Lage der Bogen im Stapel ist dadurch möglich. Setzen beide Reibradantriebe gleichzeitig die Kugel in Rotation, so führt dies zu einer Diagonalverlagerung des Bogens zu seiner ursprünglichen Ausrichtung. Der Winkel des Diagonalverlaufes kann dabei variiert werden durch die unabhängig voneinander vorgesehene Drehzahlsteuerung. Beispielsweise beträgt der Winkel bei Diagonalförderung des Bogens bei gleicher Drehzahl der Reibradantriebe und gleichgroßen Reibraddurchmessern 45°. Wird der Bogen berührungsfrei abgetastet, z.B. optisch, und dies über einen Rechner ausgewertet als Befehl zur Drehzahlsteuerung der Reibradantriebe weitergegeben, so ergibt sich die Möglichkeit eines optimalen, schonenden Transports von Bogen in ganz bestimmte Ausrichtestellungen, z.B. einer Bearbeitungsmaschine, etwa einer Druckmaschine. Die Reibung zwischen der Kuppel der Kugel und der Oberseite des Bogens wird durch den sich zwischen Kuppel und Bogenanlageflächen-Durchtrittsloch vorgesehenen Saugspalt erhöht, welcher seinerseits in Verbindung steht mit der Unterdruckquelle. Auch hier ist eine Variation der Reibung zwischen Bogen und Kugel-Kuppel durch entsprechendes Dimensionieren des Unterdruckes möglich. Eine andere Möglichkeit, die Reibung zwischen der Kuppel und dem Bogen zu variieren, besteht darin, die Kugeloberfläche mit Sauglöchern auszustatten und das Kugelinnere mit der Unterdruckquelle zu verbinden. Die Kugel selbst kann aus unterschiedlichen Materialien hergestellt werden. Es bietet sich jedoch insbesondere an, die Kugel als elastischen Ball zu gestalten. Vorzugsweise genügt ein Überstand von ca. 1,5 mm der Kuppel über die Bogenanlagefläche, um eine gute Mitnahme des Bogens zu erzielen. Eine bautechnisch günstige Lösung, den Ringspalt und auch das Kugelinnere mit der Unterdruckquelle zu verbinden, besteht darin, die Kugel einschließlich ihrer Lagerung in der Unterdruckkammer unterzubringen. Diese bildet in Verbindung mit der Kugel und den Reibradantrieben den Transportkopf. Zwecks Verringerung der Reibung zwischen Bogen und Bogenanlagefläche dienen die mit Abstand zur Kugel angeordneten Luftansaugöffnungen, wodurch der Bogen ganzflächig an der Bogenanlagefläche anliegt. Die Saugkraft wirkt dabei der Schwerkraft des Bogens entgegen. Jedoch ist die Saugkraft so dimensioniert, daß die Kraft des Reibschlusses zwischen Kugel und Bogen größer ist. Zur sicheren Positionierung der Kugel genügen mehrere Lagerkugeln derart, daß die Kugel sich an einer oberen Lagerkugel abstützt, während die übrigen drei Lagerkugeln an der unteren Kugelhälfte angreifen und somit eine spielfreie Lagerung verwirklichen. Lagerungstechnische Vorteile ergeben sich durch die rechtwinklig zueinander verlaufenden Antriebsachsen der Reibräder. Die Steuerung der Reibradantriebe kann dabei über einen Rechner erfolgen. Die Mitnahme des Bogens in der Rotationsebene der Kugel wird verbessert durch einen entsprechenden Reibbelag der Kugelfläche. Der Bogenweg läßt sich vorteilhafterweise durch mehrere in Transportrichtung ortsfest hintereinanderliegende Transportköpfe und eine Übergabe des Bogens von Kopf zu Kopf vergrößern. Die Förderung der Bogen erfolgt auch hier sehr schonend.

Mehrere Ausführungsbeispiele der Erfindung werden anhand der Fig. 1 bis 6 erläutert. Es zeigt
- Fig. 1: in schematischer Darstellung eine Ansicht der Vorrichtung mit in der Höhe verfahrbarem Bogenstapel-Träger, befreffend die erste Ausführungsform,
- Fig. 2: ebenfalls in schematischer Darstellung die Vorrichtung gemäß der zweiten Ausführungsform, wobei zwei in Transportrichtung ortsfest hintereinanderliegende Transportköpfe vorgesehen sind, welche ihrerseits eine Vertikalbewegung in Richtung des Bogenstapels ausführen können,
- Fig. 3: eine Draufsicht auf eine Unterdruckkammer bei fortgelassener Verschlußplatte,
- Fig. 4: den Schnitt nach der Linie IV-IV in Fig. 3,
- Fig. 5: in schematischer Darstellung einen Vertikalschnitt durch die abgewandelte Unterdruckkammer mit in dieser angeordneter Kugel, wobei in der Verschlußplatte mit Abstand zur Kugel angeordnete Luftansaugöffnungen vorgesehen sind und
- Fig. 6: einen der Fig. 5 ähnlichen Schnitt durch die Unterdruckkammer mit in dieser angeordneter, jedoch abweichend gestalteter Kugel, deren Kugelfläche mit Sauglöchern ausgestattet ist.

In Fig. 1 ist mit der Ziffer 1 ein in vertikaler Richtung verlagerbarer Träger bezeichnet zur Aufnahme eines Bogenstapels 2. Oberhalb desselben erstreckt sich eine ortsfeste Vorrichtung 3 zur Abnahme des obersten Bogens 4 und Weitertransport desselben in horizontaler Richtung x.

Um das Abheben des obersten Bogens 4 zu erleichtern, ist an der quer zur Förderrichtung x liegenden oberen Stapelkante 5 ein Lockerungsgebläse 6 vorgesehen.

Die Vorrichtung 3 beinhaltet einen Horizontalträger 7 mit von diesem ausgehenden, nach unten gerichteten Transportkopf 8. Letzterer weist eine Unterdruckkammer 9 auf, welche unterseitig von einer Verschlußplatte 10 abgedeckt ist. Diesselbe durchgreift formpassend eine Durchbrechung 11 einer parallel zum Horizontalträger 7 ausgerichteten, die Bogenanlagefläche 12 bildenden Platte 13. Somit stellt die Verschlußplatte 10 auch einen Teil der Bogenanlagefläche 12 dar.

Die Unterdruckkammer 9 setzt sich zusammen aus einer Deckenwand 14, den abwärtsgerichtet von dieser ausgehenden Seitenwänden 15,16,17,18 sowie der die Seitenwände untergreifenden Verschlußplatte 10. Die eine Seitenwand 18 trägt einen Anschlußstutzen 19, welcher über eine nicht dargestellte Leitung mit einer Unterdruckquelle verbindbar ist.

In der Unterdruckkammer 9 lagert eine um ihren ortsfesten Mittelpunkt M in allen Richtungen drehbare Kugel 10 mittels vier auf die Kugelfläche aufsetzender Lagerkugeln 21,22,23,24. Letztere sitzen drehbar in von der Deckenwand 14 ausgehenden, an dieser befestigten Böckchen 25,26,27,28. Die von dem Böckchen 25 getragene Lagerkugel 21 erstreckt sich lotrecht oberhalb des Mittelpunktes M der Kugel 20. Die übrigen drei Lagerkugeln 22,23,24 sind in gleicher Umfangsverteilung zur Kugel 20 vorgesehen, erstrecken sich auf einer gemeinsamen Horizontalebene und setzen auf die Kugelfläche der unteren Kugelhälfte auf unter Lagenpositionierung der Kugel 20. Die Böckchen und die Lagerkugeln sind so angeordnet, daß die Kugel 20 spielfrei gehalten ist.

Die Kugel 20 bildet eine über die Bogenanlagefläche 12 des Transportkopfes 8 vorstehende Kuppel 29. Desen Vorstand beträgt dabei ca. 1,5 mm. Damit die Kuppel 29 überhaupt die Bogenanlagefläche 12 überragen kann, ist in der Verschlußplatte 10 ein Durchtrittsloch 30 vorgesehen. Zwischen diesem und der auf gleicher Höhe liegenden Kugelfläche wird ein Saugspalt 31 gebildet.

Ihren Antrieb erhält die Kugel 20 durch zwei rechtwinklig zueinanderstehende Reibradantriebe 32, 33 mit rechtwinklig zueinanderliegenden Antriebsachsen y,z der Reibräder 34,35. Die Antriebsachsen y,z laufen horizontal und erstrecken sich auf Höhe des Mittelpunktes M der Kugel 20. Ferner ist die Ausrichtung der Antriebsachse z derart, daß sie in Förderrichtung x verläuft. Jeder Reibradantrieb 32,33 greift auf Höhe der Mitte der Kugel 20 an deren Kugelfläche an und enthält einen Gleichstrommotor 36,37. Letztere sitzen an von der Deckenwand 14 ausgehenden Lagerböckchen 38,39. Die Durchmesser der Reibräder 34,35 sind gleichgroß. Ferner sind die Reibräder 34,35 auf ihrem Umfang mit einem Reibbelag versehen, um eine schlupffreie Mitnahme der Kugel 20 zu ermöglichen.

Die Wirkungsweise der Vorrichtung ist folgende: Zwecks Abnehmen des obersten Bogens 4 von dem Bogenstapel 2 wird der Bogenstapel-Träger 1 nahe bis an den Transportkopf 8 bewegt. Durch das Lockerungsgebläse 6 unterstützt, vermag der Transportkopf 8 über den Saugspalt 31 den obersten Bogen gemäß Fig. 1 anzusaugen, wobei er in Anlage gelangt zur Bogenanlagefläche 12. Wird nun ausschließlich der Reibradantrieb 32 mit seiner quer zur Förderrichtung x verlaufenden Antriebsachse eingeschaltet, so fluchtet die Rotationsebene der Kugel 20 mit der Förderrichtung und bewegt demgemäß den Bogen in dieser Richtung, vergleiche strichpunktierte Darstellung des Bogens 4ʹ in Fig. 1. Es ist jedoch auch möglich, den Bogen 4 diagonal zur Förderrichtung x zu bewegen, wozu dann beide Reibradantriebe 32,33 einzuschalten sind. Wenn beim dargestellten Ausführungsbeispiel gemäß Fig. 3 und 4 die Reibräder 34,35 mit gleicher Drehzahl umlaufen, erstreckt sich die Rotationsebene der Kugel 20 im Winkel von 45° zur Bogen-Förderrichtung x. Auf diese Weise ist es möglich, durch Drehzahlsteuerung den Bogen 4 in beliebige Richtungen zu verfahren. Damit stets ein gleichbleibender Abstand zwischen dem Transportkopf 8 und dem obersten Bogen gewährleistet ist, fährt während des Abnehmens der Bogenstapel-Träger 1 in Aufwärtsrichtung.

Die auf den Bogen 4 ausgeübte Saugkraft ist jedoch geringer als die Kraft des Reibschlusses zwischen dem Bogen 4 und der Kuppel 29, so daß stets bei einer Rotation der Kugel 20 der Bogen in die entsprechende Richtung mitbewegt wird. Vorzugsweise ist die Kugel 20 als elastischer Ball gestaltet und mit einem entsprechenden Reibbelag versehen. Hierdurch wird die Mitnahme des Bogens verbessert. Variierbar ist das Mitnahmeverhalten jedoch auch durch den Überstand der Kuppel 29 über die Bogenanlagefläche 12. Ferner ist eine Variation durch die Größe des Saugspaltes 31 und Bemessung des Unterdruckes möglich.

Der Transportkopf 8ʹ gemäß Fig. 5 ist gegenüber dem vorbeschriebenen abgewandelt gestaltet. In der einen Teil der Bogenanlagefläche 12 bildenden Verschlußplatte 10ʹ sind Luftansaugöffnungen mit Abstand zur Kugel 20 angeordnet. Die Saugwirkung auf den Bogen 4 ist dadurch gleichmäßiger. Es wird der Schwerkraft des Bogens 4 entgegengewirkt. Die Gesamtbelastung durch Ansaugen des Bogens 4 ist jedoch geringer als die Kraft des Reibschlusses, so daß bei einer Rotation der Kugel 20 der Bogen in die gewünschte Richtung mitgenommen wird.

Bei der in Fig. 6 veranschaulichten weiteren Abwandlung des Transportkopfes 8ʺ tragen gleiche Bauteile gleiche Bezugsziffern. Abweichend von der ersten Ausführungsform besitzt die Kugel 41 in ihrer Kugelfläche in gleicher Verteilung angeordnete Sauglöcher 42. Zufolge der die Kugel 41 umfassenden Unterdruckkammer 9 ist auch das Kugelinnere 43 mit der Unterdruckquelle verbunden. Die Saugluft kann demgemäß einerseits durch den Saugspalt 31 an der Oberseite des Bogens 4 und andererseits durch die Sauglöcher 42 im Bereich der Kuppel 29 wirksam werden.

Gemäß der in Fig. 2 veranschaulichten abgewandelten Ausführungsform der Vorrichtung 3ʹ wird ein ortsfester Träger 44 zur Aufnahme des Bogenstapels 2 verwendet. Ferner sind zwei in Transportrichtung x ortsfest hintereinanderliegende Transportköpfe 8 vorgesehen, um eine Übergabe des zuoberst liegenden Bogens 4 von Kopf zu Kopf vornehmen zu können, vergleiche strichpunktiert dargestellten Bogen 4ʹ in Fig. 2. Der Aufbau der Transportköpfe 8 entspricht den vorherbeschriebenen.

Um einen konstanten Abstand zwischen dem oberhalb des Bogenstapels 2 befindlichen Transportkopf 8 und dem Bogenstapel einhalten zu können, ist nun die Vorrichtung 3ʹ in vertikaler Richtung verlagerbar.

Auch bei dieser zuletzt abgehandelten Ausführungsform können die Bogen abweichend von der Förderrichtung x durch entsprechenden Antrieb der Kugel 20 bewegt werden.

## Patentansprüche

1. Vorrichtung zum Transportieren von Bogen, beispielsweise Papierbogen vorzugsweise unter Abnahme des obersten Bogens eines Bogenstapels mit einem den Bogen zufolge Unterdrucks ansaugenden in Bogenebene ortsfesten Transportkopf, wobei der Transportkopf sich stets oberhalb des Bogenstapels befindet, und mit einer zwischen Transportkopf und dem in Ansaugstellung an ihm gehaltenen, durch Reibschluß zu einem oder mehreren saugluftumfaßten Rollkörpern des Transportkopfes bewegten Bogen in Transportrichtung (X) liegenden Relativbewegung,
**dadurch gekennzeichnet,**
daß der Rollkörper von einer um ihrer ortsfesten Mittelpunkt (M) in allen Richtungen drehbar gelagerten Kugel (20, 41) gebildet ist, welcher mindestens ein Reibradantrieb (32, 33) zugeordnet ist und welche eine über die Bogenanlagefläche (12) des Transportkopfes (8, 8', 8'') vorstehende Kuppel (29) bildet.

2. Vorrichtung nach Anspruch 1,
**gekennzeichnet durch**
mehrere an der Kugel (20, 41) angreifende Reibradantriebe (32, 33), die unabhängig voneinander drehzahlsteuerbar sind.

3. Vorrichtung nach einem oder mehreren der vorhergehenden Ansprüche,
**dadurch gekennzeichnet,**
daß das Bogenanlageflächen-Durchtrittsloch (30) als mit einer Unterdruckquelle verbundener Saugspalt (31) gestaltet ist.

4. Vorrichtung nach Anspruch 1,
**dadurch gekennzeichnet,**
daß die Kugelfläche mit Sauglöchern (42) ausgestattet und das Kugelinnere (43) mit einerr Unterdruckquelle verbunden ist.

5. Vorrichtung nach einem oder mehreren der vorhergehenden Ansprüche,
**dadurch gekennzeichnet,**
daß die Kugel (20, 41) als elastischer Ball gestaltet ist.

6. Vorrichtung nach einem oder mehreren der vorhergehenden Ansprüche,
**dadurch gekennzeichnet,**
daß die Kugel (20, 41) einschließlich ihrer Lagerung von einer Unterdruckkammer (9) umfaßt ist.

7. Vorrichtung nach einem oder mehreren der vorhergehenden Ansprüche,
**dadurch gekennzeichnet,**
daß die Bogenanlagefläche (12) mit Abstand zur Kugel (20, 41) angeordnete Luftansaugöffnungen (40) aufweist.

8. Vorrichtung nach einem oder mehreren der vorhergehenden Ansprüche,
**dadurch gekennzeichnet,**
daß die Kugel (20, 41) von mehreren auf die Kugelfläche aufsetzender Lagerkugeln (21, 22, 23, 24) frei getragen ist.

9. Vorrichtung nach einem oder mehreren der vorhergehenden Ansprüche,
**dadurch gekennzeichnet,**
daß die Antriebsachsen (y, z) der Reibräder (34, 35) rechtwinklig zueinander verlaufen.

10. Vorrichtung nach einem oder mehreren der vorhergehenden Ansprüche,
**dadurch gekennzeichnet,**
daß die Kugelfläche mit einem Reibbelag versehen ist.

11. Vorrichtung nach Anspruch 1,
**gekennzeichnet durch**
mehrere in Transportrichtung (x) ortsfest hintereinanderliegende Transportköpfe (8) und eine übergabe des Bogens (4) von Kopf zu Kopf.

12. Vorrichtung nach einem oder mehreren der vorhergehenden Ansprüche,
**dadurch gekennzeichnet,**
daß die Reibradantriebe (32, 33) in Abhängigkeit vom Transportweg, insbesondere zur Erzielung einer Richtungs-und Geschwindigkeitsänderung des Bogens steuerbar sind.

## Claims

1. Device for conveying sheets, e.g. paper sheets, preferably by taking a respective uppermost sheet from a sheet pile by means of a conveying head being stationarily provided in the sheet plane and sucking the respective sheet by a vacuum, said conveying head being always provided above the sheet pile, and by means of a a relative motion being performed in a conveying direction (x) between the conveying head and the sheet which, in its sucked position, is held by said conveying head and moved while being in friction contact with one or several rolling bodies of the conveying head, said rolling bodies being surrounded by suction air,
characterized in
that the rolling bodies are each formed by a respective ball (20, 41) being mounted on its fixed center (M) so as to be rotatable in all directions, at least one friction drive (32, 33) being assigned to said ball which forms a dome (29) projecting beyond the sheet-contacting surface (12) of the conveying head (8, 8', 8'').

2. Device according to Claim 1,
characterized by
several friction-wheel drives (32, 33) which act on the ball (20, 41) and the rotational speed of which can be controlled independently of each other.

3. Device according to at least one of the preceding claims,
characterized in
that a pass-through hole (30) of the sheet-contacting surface is designed as a suction gap (31) connected to a vacuum source.

4. Device according to Claim 1,
characterized in
that the ball surface is formed with suction holes (42) and the interior (43) of the ball is connected to a vacuum source.

5. Device according to at least one of the preceding claims,
characterized in
that the ball (20, 41) is designed as an elastic ball.

6. Device according to at least one of the preceding claims,
characterized in
that the ball (20, 41) and its bearing support are surrounded by a vacuum chamber (9).

7. Device according to at least one of the preceding claims,
characterized in
that the sheet-contacting surface (12) comprises suction-air openings (40) being provided at a distance from the ball (20, 41).

8. Device according to at least one of the preceding claims,
characterized in
that the ball (20, 41) is carried freely by several bearing balls ( 21, 22, 23, 24) acting on the ball surface.

9. Device according to at least one of the preceding claims,
characterized in
that the driving axes (y, z) of the friction wheels (34, 35) form a right angle.

10. Device according to at least one of the preceding claims,
characterized in
that the ball surface is provided with a friction coating.

11. Device according to Claim 1,
characterized
by several conveying heads (8) being provided in in fixed arrangement one behind another in the conveying direction (x) and a transfer of the sheet (4) from head to head.

12. Device according to at least one of the preceding claims,
characterized in
that the friction-wheel drives ((32, 33) can be controlled as a function of the conveying path, in particular with respect to a change in direction and speed of the sheet.

## Revendications

1. Dispositif pour transporter des feuilles, par exemple des feuilles de papier, de préférence avec enlèvement de la feuille supérieure d'une pile au moyen d'une tête de transport aspirant la feuille sous l'effet d'une dépression et installée en position fixe dans le plan de feuillle, cette tête de transport étant constamment située au-dessus de la pile de feuille, et un mouvement relatif étant produit dans la direction de transport (X) entre la tête de transport et la feuille maintenue par celle-ci dans la position d'aspiration et déplacée par conjugaison de frottement avec un ou plusieurs corps roulants de la tête de transport balayés par l'air d'aspiration, dispositif caractérisée en ce que le corps roulant est constitué par une sphère (20,41) montée de façon à pouvoir tourner dans toutes les directions autour d'un centre fixe (M), associée à au moins un entraînement à roue de friction (32,33) et qui forme une coupole (29) faisant saillie de la surface (12) d'application de feuille de la tête de transport (8,8',8").

2. Dispositif selon la revendication 1, caractérisé en ce qu'il est prévu plusieurs entraînements à roues de friction (32,33) agissant sur la sphère (20,41) et dont les vitesses de rotation peuvent être commandées de façon mutuellement indépendante.

3. Dispositif selon l'une des revendications 1 ou 2, caractérisé en ce que le passage (30) de traversée de la surface d'application de feuille est agencé comme un intervalle d'aspiration (31) relié à une source de dépression.

4. Dispositif selon la revendication 1, caractérisé en ce que la surface de sphère est pourvue d'orifices d'aspiration (42) et l'intérieur (43) de la sphère est relié à une source de dépression.

5. Dispositif selon l'une au moins des revendications 1 à 4, caractérisé en ce que la sphère (20,41) est agencée comme une boule élastique.

6. Dispositif selon l'une au moins des revendications 1 à 5, caractérisé en ce que la sphère (20,41), y compris son système de support, est entourée par une chambre de dépression (9).

7. Dispositif selon l'une au moins des revendications 1 à 6, caractérisé en ce que la surface (12) d'application de feuille comporte des orifices (40) d'aspiration d'air disposées à distance de la sphère (20,41).

8. Dispositif selon l'une au moins des revendications 1 à 7, caractérisé en ce que la sphère (20,41) est supportée librement par plusieurs billes de maintien (21,22,23,24) s'appliquant contre la surface de la sphère.

9. Dispositif selon l'une au moins des revendications 1 à 8, caractérisé en ce que les axes d'entraînement (y,z) des roues de friction (34,35) sont orientés perpendiculairement entre eux.

10. Dispositif selon l'une au moins des revendications 1 à 9, caractérisé en ce que la surface de la sphère est pourvue d'un revêtement de friction.

11. Dispositif selon la revendication 1, caractérisé en ce qu'il est prévu plusieurs têtes de transport (8) situées l'une après l'autre dans des positions fixes dans la direction de transport (x), et en ce qu'il se produit un transfert de la feuille (4) de tête à tête.

12. Dispositif selon l'une au moins des revendications 1 à 11, caractérisé en ce que les entraînements à roues à friction (32,33) peuvent être commandés en fonction de la course de transport, notamment pour obtenir une variation de direction et de vitesse de la feuille.
